# EUROPÄISCHE PATENTSCHRIFT

(11) **EP 2 640 557 B1**
(45) Veröffentlichungstag und Bekanntmachung des Hinweises auf die Patenterteilung: **25.07.2018**
(21) Anmeldenummer: 11760763.0
(22) Anmeldetag: 21.09.2011
(51) Int. Cl.: B25H 1/04

(54) **ARBEITSTISCH, INSBESONDERE FÜR DEN WERKSTATTBEREICH**
WORKBENCH, IN PARTICULAR FOR THE WORKSHOP SECTOR
TABLE DE TRAVAIL, EN PARTICULIER POUR LES ATELIERS

(30) Priorität: 18.11.2010 DE 102010044103
(43) Veröffentlichungstag der Anmeldung: 25.09.2013
(73) Patentinhaber: Robert Bosch GmbH, 70442 Stuttgart (DE)
(72) Erfinder: DREHER, Ernst, 72760 Reutlingen (DE); CRAMER, Christoph, 72631 Aichtal (DE)
(86) Internationale Anmeldenummer: PCT/EP2011/066369
(87) Internationale Veröffentlichungsnummer: WO 2012/065776

(56) Entgegenhaltungen:
- EP-A2- 0 068 258
- US-A1- 2009 000 522

## Beschreibung

### Stand der Technik

Die Erfindung geht aus von einem Arbeitstisch, insbesondere für den Werkstattbereich, nach dem Oberbegriff des Anspruchs 1. Ein solcher Arbeitstisch ist von US 2009/0000522 A1 bekannt. Es sind Arbeitstische in Form sogenannter Sägetische bekannt, die eine Tischplatte mit vier vertikalen Beinen als Stützen aufweisen, die an jedem Eckbereich der Tischplatte angreifen. Bei diesen Sägetischen besteht die Tischplatte aus einem flächig durchlaufenden, nicht klappbaren Element. Bei einem anderen bekannten Arbeitstisch (US 2007/0018371 A1) besteht die Tischplatte aus zwei separaten, relativ zueinander horizontal verstellbaren Plattenteilen, die beidseitig an zueinander parallelen Längsträgern angeordnet sind. Die Längsträger sind mittels Stützen an Basisteilen gehalten, an denen vier faltbare Beine angreifen.

### Offenbarung der Erfindung

Der erfindungsgemäße Arbeitstisch, insbesondere für den Werkstattbereich, hat den Vorteil, dass die zwischen der Arbeitsstellung und der Klappstellung schwenkbaren mindestens zwei Plattenteile in der aufgeklappten Arbeitsstellung mit im Wesentlichen horizontalem Verlauf zuverlässig abgestützt und gehalten sind und schnell und einfach vom Benutzer des Arbeitstisches durch Betätigung der Auslöseeinrichtung in die Klappstellung überführt werden können. Dabei kann die Bedienungsperson diese Betätigung der Auslöseeinrichtung aus seiner Arbeitsposition heraus einleiten, bei der die Bedienungsperson sich im Bereich eines Plattenteils befindet, ohne um die Tischplatte zu einer der Seiten herumlaufen zu müssen. Umgekehrt ist in einfacher Weise ein Aufklappen, ausgehend von der Klappstellung, in die Arbeitsstellung mit im Wesentlichen horizontalem Plattenverlauf möglich, wobei mittels der Verriegelungseinrichtung eine sichere Verriegelung der Streben im Gelenk selbsttätig erfolgen kann und dadurch die Plattenteile des Arbeitstisches derart zuverlässig abgestützt sind, dass auf der Tischfläche gearbeitet werden kann, ohne eine Instabilität befürchten zu müssen. Von Vorteil ist ferner, dass der Arbeitstisch in der zusammengeklappten Klappstellung platzsparend und kompakt ist und in diesem Zustand von der Bedienungsperson auch leicht und einfach gefasst und weggetragen werden kann. In diesem Zustand benötigt der Arbeitstisch nur wenig Platz für seine Unterbringung.
Durch die in den weiteren Ansprüchen aufgeführten Maßnahmen sind vorteilhafte Weiterbildungen und Verbesserungen des im Anspruch 1 angegebenen Arbeitstisches möglich. Die Erfindung sieht vor, dass die beiden Streben zur Herbeiführung der Klappstellung des ersten Plattenteils um die Achse des Gelenks in Richtung aufeinanderzu und um die Schwenkachsen zum ersten Plattenteil bzw. zur Stütze hin in eine Faltstellung einklappbar sind, in der beide Streben etwa parallel zueinander und zum ersten Plattenteil und zur jeweiligen Stütze verlaufen, und die zur Herbeiführung der Arbeitsstellung des ersten Plattenteils um die Achse des Gelenks voneinander weg in eine Stützstellung aufklappbar sind, in der beide Streben etwa in einer Flucht verlaufen. In dieser aufgeklappten Stützstellung bilden beide Streben zusammen eine im Wesentlichen geradlinig verlaufende Stützstrebe, die eine sichere Abstützung des einen schwenkbaren Plattenteils in Bezug auf die jeweilige Stütze gewährleistet. Die Verriegelungseinrichtung weist ein Sperrglied einerseits und eine Riegelausnehmung andererseits auf, in die das Sperrglied in der Stützstellung formschlüssig eingreift und aus der das Sperrglied zum Entriegeln herausbewegbar ist, wobei das Sperrglied an einer Strebe und die Riegelausnehmung an der anderen Strebe angeordnet ist. Das Sperrglied und die zugeordnete Riegelausnehmung bilden zusammen eine einfache Verriegelungseinrichtung, die zuverlässig selbsttätig beim Überführen in die Arbeitsstellung in die verriegelnde Stützstellung gelangt, ohne dass die Bedienungsperson dafür Hand anlegen muss.

Am Sperrglied greift eine Feder, insbesondere eine Druckfeder, an, mittels der das Sperrglied in der Riegelausnehmung federnd gehalten ist und in diese hineingedrückt wird und - nach erfolgtem Entriegeln - zum erneuten Verriegeln selbsttätig in diese zurückgestellt wird.
Eine weitere vorteilhafte Ausführungsform sieht vor, dass die Riegelausnehmung als Rastnut in einem Nutkörper ausgebildet ist und der Nutkörper eine zur Rastnut führende, z. B. schräge, keilförmige oder bogenförmige, Auflauffläche für das Sperrglied aufweist. Vorzugsweise ist das Sperrglied als Sperrschieber mit endseitigem Sperrvorsprung in Form einer Nase ausgebildet, der formschlüssig in die Riegelausnehmung eingreift. Dabei kann es vorteilhaft sein, wenn das Sperrglied, insbesondere der Sperrvorsprung, eine z. B. schräge, keilförmige oder bogenförmige Auflauffläche am Ende aufweist, auf der die Auflauffläche des Nutkörpers bei der Bewegung zurück in die verriegelte Stützstellung aufläuft, bis der Sperrvorsprung die Rastnut im Nutkörper erreicht und unter der Wirkung der Feder wieder in diese eingeschoben wird. Die Auslöseeinrichtung weist ein an jedem Sperrglied angreifendes Zugseil auf, das mittels eines auf das Zugseil wirkenden Betätigungsgliedes als zentrales Betätigungselement mit einer Zugkraft zum Entriegeln beaufschlagbar ist, die der Wirkung der Feder entgegenwirkt und das Sperrglied zum Entriegeln außer Eingriff mit der Riegelausnehmung zieht. Ein derartiges, gleichmäßig an beiden Sperrgliedern wirkendes Zugseil ist einfach und betriebssicher und erlaubt eine zentrale Betätigung z. B. von der Tischplatte des Arbeitstischs aus. Am Zugseil können bedarfsweise Abstandshalteblomben angebracht werden, um eine gleichmäßige Verteilung der Zugkraft zu gewährleisten.
In vorteilhafter Weise ist das Zugseil in einer unterhalb des ersten Plattenteils verlaufenden Führung geführt, im Bereich etwa der ersten Schwenkachse jeder Stützstrebe zu dieser z. B. mittels einer Rolle umgelenkt und von dort aus zum Sperrglied geführt, an dem das Zugseil befestigt ist. Trotz der Schwenkbarkeit der jeweiligen Stützstrebe um die erste Schwenkachse ist dadurch in einfacher Weise eine Führung des Zugseils bis hin zum dadurch betätigbaren Sperrglied erreicht.
Von Vorteil kann es ferner sein, wenn das Betätigungsglied als vorzugsweise in einer Aussparung im ersten Plattenteil fassbarer Schwenkhebel ausgebildet ist, der mit in Abstand von seiner Schwenkachse befindlichem Ende am Zugseil derart angreift, dass eine Schwenkbetätigung des Schwenkhebels z. B. weg von der Plattenoberfläche eine Zugkraft am Zugseil zum Entriegeln des jeweiligen Sperrgliedes erzeugt.

Zumindest eine Strebe der jeweiligen Stützstrebe kann als U-Profil ausgebildet sein. Auch beide Streben können U-Profil haben. In der Faltstellung beider Stützstreben kann eine Strebe im Inneren der anderen Strebe aufgenommen werden, wenn das U-Profil der einen Strebe im Hinblick auf die Abmessungen der anderen Strebe entsprechend größer bemessen ist.

In der aufgeklappten Arbeitsstellung des Arbeitstisches können zwei der Stützen, die an einem Eckbereich eines Plattenteiles angreifen, etwa unter einem Winkel von 90° zu diesem Plattenteil verlaufen. Die zwei anderen am ersten Plattenteil angreifenden Stützen können als schräg verlaufende Standbeine ausgebildet sein, während die erstgenannten Stützen als zur Verkürzung zusammenschiebbare und zur Verlängerung ausziehbare Teleskopelemente ausgebildet sind, die zumindest in der ausgezogenen Stellung miteinander verrastbar sind. Dadurch wird erreicht, dass der Arbeitstisch in eine platzsparende kompakte Klappstellung bei Nichtgebrauch überführt werden kann, in der der Arbeitstisch ein nur schmales Gebilde darstellt und nur wenig Platz für seine Unterbringung benötigt.

### Beschreibung der Zeichnungen

Die Erfindung ist anhand eines in den Zeichnungen dargestellten Ausführungsbeispieles in der nachfolgenden Beschreibung näher erläutert. Es zeigen jeweils in schematischer Darstellung:
- Fig. 1: eine perspektivische Ansicht eines Arbeitstisches, dessen Tischplatte sich in der hochgeklappten Arbeitsstellung befindet,
- Fig. 2: eine schematische perspektivische Ansicht eines Teils des Arbeitstisches mit Ansicht von unten,
- Fig. 3: eine perspektivische Ansicht einer Einzelheit aus Fig. 2 in vergrößertem Maßstab,
- Fig. 4: einen schematischen teilweisen Längsschnitt einer Stützstrebe des Arbeitstisches in Stützstellung,
- Fig. 5: eine perspektivische Ansicht des Arbeitstisches in der zusammengefalteten Klappstellung.

In den Zeichnungen ist ein Arbeitstisch 1 gezeigt, der insbesondere im Werkstattbereich, z. B. Heimwerkerbereich od. dgl., zum Einsatz kommen kann, aber auch in vielfältig anderer Weise benutzt werden kann. Der Arbeitstisch 1 weist eine Tischplatte 5 und vier daran angreifende Stützen 10, 20 auf. Die Tischplatte 5 weist mindestens zwei Plattenteile 2 und 59 auf, die mittels eines unterhalb der Plattenoberseite verlaufenden Scharniers 3 um eine schematisch angedeutete Scharnierachse 4 schwenkbar gehalten sind und aus einer Arbeitsstellung gemäß Fig. 1 mit im Wesentlichen horizontalem Verlauf in eine in Fig. 5 gezeigte Klappstellung herabklappbar sind, in der die Plattenteile 2, 59 etwa parallel zueinander ausgerichtet sind.

Zwei Stützen 20 sind als Standbeine ausgebildet und sind am ersten Plattenteil 59 etwa im Bereich der Scharnierachse 4 um eine Schwenkachse 61 schwenkbar gehalten. Die beiden anderen Stützen 10 sind als zur Verkürzung zusammenschiebbare und zur Verlängerung ausziehbare Teleskopelemente 48, 53 ausgebildet, die zumindest in der ausgezogenen Stellung miteinander verrastbar sind. Die als Standbeine ausgebildeten Stützen 20 können ausgehend von der Schwenkachse 61 schräg verlaufen. Der erste Plattenteil 59 ist an diesen Stützen 20 mittels jeweils einer schräg verlaufenden Stützstrebe 11 abgestützt. Jede dieser Stützstreben 11 ist mit einem Ende um eine erste Schwenkachse 27 am ersten Plattenteil 59 schwenkbar gehalten, wobei die erste Schwenkachse 27 in Querabstand von der Scharnierachse 4 verläuft. Mit dem anderen, in Fig. 1 unteren Ende ist jede Stützstrebe 11 um eine zweite Schwenkachse 54 an der jeweiligen Stütze 20 schwenkbar gehalten.

Aus Fig. 2 bis 4 ist ersichtlich, dass jede Stützstrebe 11 aus zwei über ein Gelenk 22 verbundenen Streben 38 und 21 gebildet ist, die im Bereich des Gelenks 22 mittels einer Verriegelungseinrichtung 26 verriegelbar und mittels einer Auslöseeinrichtung 40 entriegelbar und nach dem Entriegeln klappbar sind.

Zur Herbeiführung der in Fig. 5 gezeigten Klappstellung der Plattenteile 2, 59 sind die beiden Streben 38 und 21 um die Achse des Gelenks 22 in eine Faltstellung klappbar. Dabei ist ausgehend von Fig. 1 die Strebe 38 um die Schwenkachse 27 im Uhrzeigersinn und die andere Strebe 21 um die Schwenkachse 54 im Gegenuhrzeigersinn schwenkbar. Beim Einklappen bewegen sich die Streben 38, 21 um die Achse des Gelenks 22 in Richtung aufeinander zu, wobei die Strebe 38 zum Plattenteil 59 und die Strebe 21 zur Stütze 20 hin klappbar ist. In der eingeklappten Faltstellung verlaufen beide Streben 38, 21 etwa parallel zueinander sowie parallel zum Plattenteil 59 bzw. zur jeweiligen Stütze 20.

Soll der Arbeitstisch 1 aus der zusammengefalteten Klappstellung gemäß Fig. 5 zurück in die Arbeitsstellung gemäß Fig. 1 geklappt werden, so sind die Streben 38, 21 um die Achse des Gelenks 22 voneinander weg in die in Fig. 1 gezeigte Stützstellung aufklappbar, in der beide Streben 38, 21 etwa in einer Flucht verlaufen.

Einzelheiten der Verriegelungseinrichtung 26 sind in Fig. 4 gezeigt. Die Verriegelungseinrichtung 26 weist ein Sperrglied 37 einerseits und eine Riegelausnehmung 36 anderseits auf, in die das Sperrglied 37 in der verriegelten Stützstellung formschlüssig eingreift. Zum Entriegeln ist das Sperrglied 37 aus der Riegelausnehmung 36 herausbewegbar. Das Sperrglied 37 ist an der Strebe 38 und die Riegelausnehmung 36 an der anderen Strebe 21 angeordnet. Die Verhältnisse können auch vertauscht sein. Zumindest eine Strebe 21 ist als U-Profil ausgebildet. Beim gezeigten Ausführungsbeispiel kann auch die andere Strebe 38 als U-Profil gestaltet sein. In der Faltstellung kann die eine Strebe 38 im Inneren des etwas größer bemessenen U-Profils der Strebe 21 aufgenommen werden. Das Gelenk 22 ist aus einer Hülse 23 und einem Bolzen 24 gebildet, wobei die Hülse 23 z. B. zwischen zwei parallelen Schenkeln der Strebe 38 gehalten ist, die von äußeren parallelen Schenkeln der anderen Strebe 21 übergriffen sind, wie Fig. 3 zeigt. Die Hülse 23 ist vom Bolzen 24 durchsetzt, der endseitig in den beiden äußeren Schenkeln der Strebe 21 gehalten ist, wie aus Fig. 1 bis 4 ersichtlich ist.

Die Verriegelungseinrichtung 26 weist einen Nutkörper 46 auf, der mittels einer Schraube 25 im Inneren der Strebe 21 befestigt ist und dabei in einem Durchbruch des Basisschenkels des U-Profils der Strebe 21 formschlüssig aufgenommen ist. Zwischen dem Nutkörper 46 und den beidseitigen, zueinander parallelen Schenkeln der Strebe 38 ist ausreichend Spielraum für die relative Schwenkbewegung gelassen. Der Nutkörper 46 weist als Riegelausnehmung 36 eine Rastnut 47 auf. Der Nutkörper 46 ist ferner mit einer Auflauffläche 63 versehen, die z. B. keilförmig oder bogenförmig ist und die zur Rastnut 47 hinführt.

Das Sperrglied 37 ist als Sperrschieber 64 ausgebildet, der im Raum zwischen den beiden U-Schenkeln der Strebe 38 platziert und mittels beidseitiger Führungen in Form von aus dem Material der Strebe 38 ausgeprägten Rippen in Querrichtung geführt ist, die in den Darstellungen der besseren Übersicht wegen weggelassen sind. Der Sperrschieber 64 besteht z. B. aus einem einstückigen Kunststoffteil. Er weist an dem dem Nutkörper 46 zugewandten Ende einen endseitigen Sperrvorsprung 65 in Form einer Nase auf, der formschlüssig in die Riegelausnehmung 36 des Nutkörpers 46 eingreift. Das Sperrglied 37, insbesondere der Sperrvorsprung 65, weist am Ende eine z. B. keilförmige oder bogenförmige Auflauffläche 66 auf, auf der die Auflauffläche 63 des Nutkörpers 46 bei der Bewegung in die verriegelte Stützstellung gemäß Fig. 4 auflaufen kann.

Am Sperrglied 37 greift eine Feder 39, insbesondere Druckfeder, an, mittels der das Sperrglied 37 in der Riegelausnehmung 36 gehalten und nach dem Entriegeln selbsttätig in diese zurückgestellt wird. Die Feder 39 ist als zylindrische Schraubenfeder gestaltet und in einer Aussparung 41 des Sperrgliedes 37 aufgenommen. Mit dem unteren Ende ist die Feder 39 am Boden der Aussparung 41 abgestützt. Das andere, obere Ende der Feder 39 ist an einem Widerlagerteil 42 axial abgestützt, das z. B. aus dem Material der Strebe 38 geformt ist.

In Abstand oberhalb der Feder 39 ist in das Sperrglied 37 eine Einschraubbuchse 43 eingebracht, in die eine Schraube 44 eingeschraubt ist.

Die in Fig. 2 bis 4 dargestellte Auslöseeinrichtung 40 weist ein Zugseil 33 auf, das an jedem Sperrglied 37 angreift und mittels eines auf das Zugseil 33 wirkenden, in Fig. 1 bis 3 gezeigten Betätigungsgliedes 34 mit einer Zugkraft zum Entriegeln beaufschlagbar ist, die der Wirkung der Feder 39 entgegenwirkt und das jeweilige Sperrglied 37 jeder Stützstrebe 11 zum Entriegeln außer Eingriff mit der Riegelausnehmung 36 zieht. Das Zugseil 33 ist unterhalb des ersten Plattenteils 59 in beidseitig verlaufenden Führungen 32 geführt. Im Bereich etwa der ersten Schwenkachse 27 ist z. B. an einem dortigen Lagerbock 31, der der Lagerung der Stützstrebe 11 dient, eine Rolle 30 drehbar gelagert. Über die beidseitigen Rollen 30 ist das Zugseil 33 umgelenkt und von dort zum oberen Endbereich jeder Stützstrebe 11 geführt, wo das Zugseil 33 über die Schraube 44 am Sperrglied 37 in der Strebe 38 angreift. Das Zugseil 33 verläuft etwa auf der Hälfte des ersten Plattenteils 59 frei, wo das Betätigungsglied 34 angeordnet ist. Das Betätigungsglied 34 ist als Schwenkhebel 35 ausgebildet, der mit abgewinkelten Abschnitten um eine Schwenkachse 51 am Plattenteil 59 schwenkbar gehalten ist. Mit dortigen Enden 58, die in Abstand von der jeweiligen Schwenkachse 51 verlaufen, greift der Schwenkhebel 35 derart am Zugseil 33 an, dass eine Schwenkbewegung des Schwenkhebels 35 in Fig. 1 und 2 nach oben um die Schwenkachse 51 eine Zugkraft am Zugseil 33 erzeugt. Der Schwenkhebel 35 ist über einen bogenförmigen Teil durch eine Aussparung 45 des Plattenteils 59 hindurch mit einem von Hand fassbaren Ende herausgeführt und liegt an einem Anschlag 49 auf, der Teil des Plattenteils 59 ist.

Der Arbeitstisch 1 weist beidseitige Verbindungsstreben 56 auf, die ausgehend von der zweiten Schwenkachse 54 der Stützen 20 in Querrichtung zu den beiden Stützen 10 führen. Ferner führen zu den beiden Stützen 10 auf jeder Seite schräg gerichtete Traversen 19, die endseitig unterhalb des ersten Plattenteils 59 mittels Bolzen 52 angelenkt sind. Die beiden Stützen 10 sind am unteren Ende über eine Querstange 55 miteinander verbunden. Sie sind jeweils aus Teleskopelementen 53 und 48 gebildet, die in Fig. 1 im ausgezogenen Zustand gezeigt sind und über nur angedeutete Rastmittel 50 verrastet sind und zur Herbeiführung der Klappstellung gemäß Fig. 5 unter Überwindung der Rastmittel 50 soweit zusammenschiebbar sind, dass dann die Stützen 10 etwa auf gleicher Höhe wie die anderen beiden Stützen 20 enden.

Wenn der Arbeitstisch 1, ausgehend von der in Fig. 1 bis 4 gezeigten entfalteten Arbeitsstellung mit horizontalem Verlauf der beiden Plattenteile 2, 59, zusammengeklappt werden soll, wird von der Bedienungsperson die Auslöseeinrichtung 40 aktiviert durch Hochziehen des Schwenkhebels 35 in Fig. 1 nach oben. Dadurch wird über die beiden Enden 58 des Schwenkhebels 35 am Zugseil 33 eine gleichmäßig verteilte Zugkraft wirksam. Über das beidseitig über die Rollen 30 geführte Zugseil 33 wird ein Zug in Fig. 4 nach oben und derart ausgeübt, dass dadurch das Sperrglied 37 gegen die Wirkung der Feder 39 in Fig. 4 nach oben gezogen wird, derart, dass der Sperrvorsprung 65 außer Eingriff mit der Rastnut 47 im Nutkörper 46 gelangt. Durch diese Entriegelung unter Einfluss der Zugkraft schwenkt die Strebe 38 um die erste Schwenkachse 27 in Pfeilrichtung 28 im Uhrzeigersinn während die andere Strebe 21 eine Schwenkbewegung um die zweite Schwenkachse 54 gegen den Uhrzeigersinn macht. Ferner erfolgt eine Schwenkbewegung um die Achse des Gelenks 22, so dass ein Winkel zwischen den beiden Streben 38 und 21 entsteht, der beim Zusammenklappen etwa bis 0 ° wird. Das Zusammenklappen der Plattenteile 2 und 59 erfolgt etwa bishin zu einem Parallelverlauf gemäß Fig. 5. Das Viereck, gebildet aus dem Teleskopelement 53, dem Plattenteil 2, der als Standbein wirksamen Stütze 20 bishin zu deren zweiter Schwenkachse 54 und der Strebe 56 legt sich an das Teleskopelement 53 an. Die Stütze 20 schwenkt um die Schwenkachse 61 und legt sich an den Plattenteil 2 und das Teleskopelement 53 an. Der Plattenteil 59 legt sich auf die Stütze 20. Es ergibt sich dann die Klappstellung gemäß Fig. 5, wobei die Kompaktheit noch erhöht wird durch Einschieben der unteren Teleskopelemente 48 und bedarfsweise Verriegeln in der eingeschobenen Stellung, in der die Querstange 55 etwa im Bereich der unteren Enden der Stützen 20 verläuft.

Soll der Arbeitstisch 1 wieder in die Arbeitsstellung gemäß Fig. 1 überführt werden, so werden die beiden Plattenteile 2, 59 auseinandergezogen, so dass sie eine Ebene bilden. Beim Aufklappen entfaltet sich dann jede Stützstrebe 11 durch Schwenkbewegung der Strebe 21, wobei deren Nutkörper 46 mit der z. B. schrägen Auflauffläche 63 auf der Auflauffläche 66 des Sperrvorsprunges 65 aufläuft. Das Sperrglied 37 wird gegen die Feder 39 in Fig. 4 nach oben verschoben, bis der Sperrvorsprung 65 in die Rastnut 47 des Nutkörpers 46 formschlüssig einrastet und beide Streben 38, 21 in einer Flucht gemäß Fig. 4 verlaufen und verriegelt sind. In dieser verriegelten Position kann die Feder 39 sich entspannen. Die Traversen 19 schwenken dabei um den Bolzen 22 als Schwenkachse und sorgen dafür, dass sich die Tischplatte 5 streckt. Der Plattenteil 2 und die oberen Teleskopelemente 53 der Stützen 10 bilden dann einen Winkel von größer 90°.

Der Arbeitstisch 1 ist einfach im Aufbau und ermöglicht ohne besondere Werkzeuge oder besondere Fachkenntnisse eine Überführung von der Arbeitsstellung in die Klappstellung durch einen einzigen Handgriff am Betätigungsglied 34, wobei eine Bedienungsperson diese Betätigung aus einer Arbeitsposition heraus einleiten kann, bei der die Bedienungsperson z. B. sich im Bereich des Plattenteils 2 befindet, ohne um die Tischplatte 5 zu einer der Seiten herumlaufen zu müssen. Es reicht ein Zug am Schwenkhebel 35, um aus der Arbeitsstellung heraus die Klappstellung einzuleiten und zu erreichen. Umgekehrt ist in einfacher Weise ein Aufklappen in die Arbeitsstellung gemäß Fig. 1 erreichbar. In der zusammengeklappten Klappstellung gemäß Fig. 5 mit demgegenüber zusätzlich eingeschobenen Teleskopelementen 48 ergibt sich ein platzsparender, kompakter Zustand des Arbeitstisches 1, der in dieser Weise von der Bedienungsperson auch gut gefasst und weggetragen werden kann. In diesem Zustand benötigt der Arbeitstisch 1 nur wenig Platz für seine Unterbringung. Die untere Querstange zwischen den Teleskopelementen 48 erleichtert ein synchrones Ein- und Ausfahren dieser Teleskopelemente 48.

## Patentansprüche

1. Arbeitstisch, insbesondere für den Werkstattbereich, mit einer Tischplatte (5) und daran angreifenden Stützen (10, 20), wobei die Tischplatte mindestens zwei mittels eines Scharniers (3) um eine Scharnierachse (4) schwenkbar gehaltene Plattenteile (2, 59) aufweist, die aus einer Arbeitsstellung mit im wesentlichen horizontalem Verlauf in eine Klappstellung herabklappbar sind, in der die Plattenteile (2, 59) etwa parallel zueinander ausgerichtet sind, wobei ein erster Plattenteil (59) an zwei daran um eine Schwenkachse (61) schwenkbaren Stützen (20) mittels jeweils einer schräg verlaufenden Stützstrebe (11) abgestützt ist, die jeweils mit einem Ende in Querabstand von der Scharnierachse (4) um eine erste Schwenkachse (27) am ersten Plattenteil (59) und mit dem anderen Ende um eine zweite Schwenkachse (54) an der jeweiligen Stütze (20) schwenkbar gehalten ist und aus zwei über ein Gelenk (22) verbundenen Streben (38, 21) gebildet ist, die im Bereich des Gelenks (22) mittels einer Verriegelungseinrichtung (26) verriegelbar und mittels einer Auslöseeinrichtung (40) entriegelbar und nach dem Entriegeln klappbar sind, wobei die beiden Streben (38, 21) zur Herbeiführung der Klappstellung des ersten Plattenteils (59) um die Achse des Gelenks (22) in Richtung aufeinanderzu und um die Schwenkachsen (27, 54) zum ersten Plattenteil (59) bzw. zur Stütze (20) hin in eine Faltstellung einklappbar sind, in der beide Streben (38, 21) etwa parallel zueinander und zum ersten Plattenteil (59) und zur jeweiligen Stütze20) verlaufen, und die zur Herbeiführung der Arbeitsstellung des ersten Plattenteils (59) um die Achse des Gelenks (22) voneinander weg in eine Stützstellung aufklappbar sind, in der beide Streben (38, 21) etwa in einer Flucht verlaufen, wobei die Verriegelungseinrichtung (26) ein Sperrglied (37) einerseits und eine Riegelausnehmung (36) andererseits aufweist, in die das Sperrglied (37) in der Stützstellung formschlüssig eingreift und aus der das Sperrglied (37) zum Entriegeln herausbewegbar ist, wobei das Sperrglied (37) an einer Strebe (38) und die Riegelausnehmung (36) an der anderen Strebe (21) angeordnet ist und wobei am Sperrglied (37) eine Feder (39), insbesondere Druckfeder, angreift, mittels der das Sperrglied (37) in der Riegelausnehmung (36) gehalten und zum Verriegeln selbsttätig in diese zurückgestellt wird, **dadurch gekennzeichnet, dass** die Auslöseeinrichtung (40) ein an jedem Sperrglied (37) angreifendes Zugseil (33) aufweist, das mittels eines auf das Zugseil (33) wirkenden Betätigungsgliedes (34) mit einer Zugkraft zum Entriegeln beaufschlagbar ist, die der Wirkung der Feder (39) entgegenwirkt und das Sperrglied (37) zum Entriegeln außer Eingriff mit der Riegelausnehmung (36) zieht.

2. Arbeitstisch nach Anspruch 1, **dadurch gekennzeichnet, dass** die Riegelausnehmung (36) als Rastnut (47) in einem Nutkörper (46) ausgebildet ist und der Nutkörper (46) eine zur Rastnut (47) führende, z. B. keilförmige oder bogenförmige, Auflauffläche (63) für das Sperrglied (37) aufweist, und vorzugsweise, dass das Sperrglied (37) als Sperrschieber (64) mit endseitigem Sperrvorsprung (65) ausgebildet ist, der in die Riegelausnehmung (36) formschlüssig eingreift.

3. Arbeitstisch nach Anspruch 2, **dadurch gekennzeichnet, dass** das Sperrglied (37), insbesondere der Sperrvorsprung (65), eine, z. B. keilförmige oder bogenförmige, Auflauffläche (66) am Ende aufweist, auf der die Auflauffläche (63) des Nutkörpers (46) bei der Bewegung in die verriegelte Stützstellung aufläuft.

4. Arbeitstisch nach einem der vorhergehenden Ansprüche, **dadurch gekennzeichnet, dass** das Zugseil (33) in einer unterhalb des ersten Plattenteils (59) verlaufenden Führung (32) geführt, im Bereich etwa der ersten Schwenkachse (27) jeder Stützstrebe (11) zu dieser hin umgelenkt und zum Sperrglied (37) geführt ist, an dem das Zugseil (33) befestigt ist.

5. Arbeitstisch nach einem der vorhergehenden Ansprüche, **dadurch gekennzeichnet, dass** das Betätigungsglied (34) als vorzugsweise in einer Aussparung (45) im ersten Plattenteil (59) faßbarer Schwenkhebel (35) ausgebildet ist, der mit in Abstand von seiner Schwenkachse (51) befindlichem Ende (58) am Zugseil (33) derart angreift, dass eine Schwenkbetätigung des Schwenkhebels (35) am Zugseil (33) eine Zugkraft erzeugt.

6. Arbeitstisch nach einem der Ansprüche 1 bis 5, **dadurch gekennzeichnet, dass** zumindest eine Strebe (38, 21) der jeweiligen Stützstrebe (11) als U-Profil ausgebildet ist, und vorzugsweise, dass in der Faltstellung beider Stützstreben (11) eine Strebe (38) im Inneren der anderen Strebe (21) aufgenommen ist.

7. Arbeitstisch nach einem der Ansprüche 1 bis 6, **dadurch gekennzeichnet, dass** die zwei am ersten Plattenteil (59) angreifenden Stützen (20) als schräg verlaufende Standbeine ausgebildet sind und die anderen Stützen (10) als zur Verkürzung zusammenschiebbare und zur Verlängerung ausziehbare Teleskopelemente (53, 48) ausgebildet sind, die zumindest in der ausgezogenen Stellung miteinander verrastbar sind.

## Claims

1. Workbench, in particular for the workshop area, having a bench top (5) and supports (10, 20) that act thereon, wherein the bench top has at least two bench-top parts (2, 59) that are held so as to be pivotable about a hinge axis (4) by means of a hinge (3), said bench-top parts (2, 59) being foldable out of a working position with a substantially horizontal profile into a folded position in which the bench-top parts (2, 59) are oriented more or less parallel to one another, wherein a first bench-top part (59) is supported on two supports (20), which are pivotable thereon about a pivot axis (61), by means of in each case one obliquely extending support strut (11), each of which is held on the first bench-top part (59) with one end, at a transverse spacing from the hinge axis (4), so as to be pivotable about a first pivot axis (27) and on the respective support (20) with the other end so as to be pivotable about a second pivot axis (54), and is formed from two struts (38, 21) that are connected via a joint (22), said struts (38, 21) being lockable in the region of the joint (22) by means of a locking device (26) and being unlockable by means of a releasing device (40) and foldable after being unlocked, wherein, in order to bring about the folded position of the first bench-top part (59), the two struts (38, 21) are foldable into a folded position by being folded about the axis of the joint (22) in the direction towards one another and about the pivot axes (27, 54) towards the first bench-top part (59) and towards the support (20), respectively, the two struts (38, 21) extending approximately parallel to one another and to the first bench-top part (59) and to the respective support (20) in said folded position, and, in order to bring about the working position of the first bench-top part (59), said struts (38, 21) being unfoldable away from one another about the axis of the joint (22) into a supporting position in which the two struts (38, 21) are approximately aligned, wherein the locking device (26) has a blocking member (37) for the one part and a latch recess (36) for the other part, in which the blocking member (37) engages in a form-fitting manner in the supporting position and out of which the blocking member (37) is movable for unlocking purposes, wherein the blocking member (37) is arranged on one strut (38) and the latch recess (36) is arranged on the other strut (21), and wherein a spring (39), in particular a compression spring, acts on the blocking member (37), the blocking member (37) being kept in the latch recess (36) and being returned automatically into the latter by means of said spring (39) for locking purposes, **characterized in that** the releasing device (40) has a pulling cable (33) acting on each blocking member (37), said pulling cable being able to be subjected to a tensile force, for unlocking purposes, by means of an actuating member (34) acting on the pulling cable (33), said tensile force counteracting the action of the spring (39) and disengaging the blocking member (37) from the latch recess (36) for unlocking purposes.

2. Workbench according to Claim 1, **characterized in that** the latch recess (36) is configured as a latching groove (47) in a grooved body (46), and the grooved body (46) has a, for example wedge-shaped or arcuate, run-on surface (63), leading to the latching groove (47), for the blocking member (37), and preferably **in that** the blocking member (37) is configured as a blocking slide (64) with a terminal blocking protrusion (65) which engages in the latch recess (36) in a form-fitting manner.

3. Workbench according to Claim 2, **characterized in that** the blocking member (37), in particular the blocking protrusion (65), has a, for example wedge-shaped or arcuate, run-on surface (66) at its end, the run-on surface (63) of the grooved body (46) running onto said run-on surface (66) during its movement into the locked supporting position.

4. Workbench according to one of the preceding claims, **characterized in that** the pulling cable (33) is guided in a guide (32) extending beneath the first bench-top part (59), is diverted towards each support strut (11) in the approximate region of the first pivot axis (27) of the latter, and is guided towards the blocking member (37) to which the pulling cable (33) is fastened.

5. Workbench according to one of the preceding claims, **characterized in that** the actuating member (34) is configured as a pivot lever (35) that is graspable preferably in a cutout (45) in the first bench-top part (59), said pivot lever (35) acting on the pulling cable (33) with an end (58) located at a distance from its pivot axis (51) such that pivot actuation of the pivot lever (35) generates a tensile force on the pulling cable (33).

6. Workbench according to one of Claims 1 to 5, **characterized in that** at least one strut (38, 21) of the respective support strut (11) is configured as a U-profile, and preferably **in that**, in the folded position of the two support struts (11), one strut (38) is accommodated inside the other strut (21).

7. Workbench according to one of Claims 1 to 6, **characterized in that** the two supports (20) that act on the first bench-top part (59) are configured as obliquely extending legs and the other supports (10) are configured as telescopic elements (53, 48) that are able to be pushed together in order to be shortened and pulled out in order to be lengthened, said telescopic elements (53, 48) being latchable with one another at least in the pulled-out position.

## Revendications

1. Table de travail, en particulier pour des ateliers, comprenant un plan de travail (5) et des pieds (10, 20) attachés à celui-ci, le plan de travail présentant au moins deux parties de plan (2, 59) retenues au moyen d'une charnière (3) de manière à pouvoir pivoter autour d'un axe de charnière (4), lesquelles peuvent être rabattues vers le bas depuis une position de travail s'étendant essentiellement horizontalement dans une position rabattue dans laquelle les parties de plan (2, 59) sont orientées approximativement parallèlement l'une à l'autre, une première partie de plan (59) étant supportée au niveau de deux pieds (20) raccordés à celle-ci pouvant pivoter autour d'un axe de pivotement (61) au moyen d'une entretoise de support respective (11) s'étendant obliquement, qui est retenue à chaque fois par une extrémité à une distance transversale de l'axe de charnière (4) de manière à pouvoir pivoter autour d'un premier axe de pivotement (27) sur la première partie de plan (59), et par l'autre extrémité de manière à pouvoir pivoter autour d'un deuxième axe de pivotement (54) sur le pied respectif (20) et qui est formée de deux entretoises (38, 21) raccordées par le biais d'une articulation (22), lesquelles peuvent être verrouillées dans la région de l'articulation (22) au moyen d'un dispositif de verrouillage (26) et peuvent être déverrouillées au moyen d'un dispositif de libération (40) et peuvent être rabattues après le déverrouillage, les deux entretoises (38, 21), pour provoquer la position de rabattement de la première partie de plan (59), pouvant être rabattues l'une vers l'autre autour de l'axe de l'articulation (22) et autour des axes de pivotement (27, 54) vers la première partie de plan (59), respectivement vers le pied (20), dans une position repliée dans laquelle les deux entretoises (38, 21) s'étendent approximativement parallèlement l'une à l'autre et à la première partie de plan (59) et au pied respectif (20), et pouvant être dépliées à l'écart l'une de l'autre autour de l'axe de l'articulation (22) pour provoquer la position de travail de la première partie de plan (59) dans une position de support dans laquelle les deux entretoises (38, 21) s'étendant approximativement en alignement, le dispositif de verrouillage (26) présentant un organe d'arrêt (37) d'une part et un logement de verrouillage (36) d'autre part, dans lequel l'organe d'arrêt (37) s'engage par engagement par correspondance de formes dans la position de support et hors duquel l'organe d'arrêt (37) peut être déplacé en vue du déverrouillage, l'organe d'arrêt (37) étant disposé au niveau d'une entretoise (38) et l'évidement de verrouillage (36) étant disposé au niveau de l'autre entretoise (21) et un ressort (39), en particulier un ressort de compression, s'engageant avec l'organe d'arrêt (37), au moyen duquel ressort l'organe d'arrêt (37) est retenu dans l'évidement de verrouillage (36) et est ramené automatiquement dans celui-ci pour le verrouillage, **caractérisée en ce que** le dispositif de libération (40) présente un câble de traction (33) s'engageant avec chaque organe d'arrêt (37), lequel peut être sollicité avec une force de traction au moyen d'un organe d'actionnement (34) agissant sur le câble de traction (33) en vue du déverrouillage, cette force de traction agissant à l'encontre de l'action du ressort (39) et tirant l'organe d'arrêt (37) pour le déverrouiller hors d'engagement avec l'évidement de verrouillage (36) .

2. Table de travail selon la revendication 1, **caractérisée en ce que** l'évidement de verrouillage (36) est réalisé sous forme de rainure d'encliquetage (47) dans un corps de rainure (46) et le corps de rainure (46) présente une surface de montée (63) pour l'organe d'arrêt (37), conduisant à la rainure d'encliquetage (47), par exemple en forme de clavette ou de forme courbe, et de préférence **en ce que** l'organe d'arrêt (37) est réalisé sous forme de coulisseau d'arrêt (64) avec une saillie d'arrêt (65) du côté de l'extrémité, laquelle s'engage par engagement par correspondance de formes dans l'évidement de verrouillage (36).

3. Table de travail selon la revendication 2, **caractérisée en ce que** l'organe d'arrêt (37), en particulier la saillie d'arrêt (65), présente une surface de montée (66) à l'extrémité, par exemple en forme de clavette ou de forme courbe, sur laquelle monte la surface de montée (63) du corps de rainure (46) lors du déplacement dans la position de support verrouillée.

4. Table de travail selon l'une quelconque des revendications précédentes, **caractérisée en ce que** le câble de traction (33) est guidé dans un guide (32) s'étendant en dessous de la première partie de plan (59), est renvoyé approximativement dans la région du premier axe de pivotement (27) de chaque entretoise de support (11) vers celle-ci, et est guidé vers l'organe d'arrêt (37) sur lequel est fixé le câble de traction (33).

5. Table de travail selon l'une quelconque des revendications précédentes, **caractérisée en ce que** l'organe d'actionnement (34) est réalisé sous forme de levier pivotant (35) de préférence pouvant être saisi dans un évidement (45) de la première partie de plan (59), qui s'engage par l'extrémité (58) se trouvant à distance de son axe de pivotement (51) avec le câble de traction (33) de telle sorte qu'un actionnement de pivotement du levier pivotant (35) sur le câble de traction (33) génère une force de traction.

6. Table de travail selon l'une quelconque des revendications 1 à 5, **caractérisée en ce qu'**au moins une entretoise (38, 21) de l'entretoise de support respective (11) est réalisée sous forme de profilé en U, et de préférence **en ce que** dans la position repliée des deux entretoises de support (11), une entretoise (38) est reçue à l'intérieur de l'autre entretoise (21).

7. Table de travail selon l'une quelconque des revendications 1 à 6, **caractérisée en ce que** les deux pieds (20) s'engageant avec la première partie de plan (59) sont réalisés sous forme de pieds de support s'étendant obliquement et les autres pieds (10) sont réalisés sous forme d'éléments télescopiques (53, 48) pouvant être comprimés pour un raccourcissement et étirés pour un prolongement, lesquels peuvent être encliquetés l'un avec l'autre au moins dans la position étirée.
